# EUROPÄISCHE PATENTSCHRIFT

(11) **EP 0 012 130 B1**
(45) Veröffentlichungstag und Bekanntmachung des Hinweises auf die Patenterteilung: **22.06.1983**
(21) Anmeldenummer: 79890043.7
(22) Anmeldetag: 25.10.1979
(51) Int. Cl.: C21D 1/00, C21D 9/00, C21D 1/44, F02M 59/44

(54) **Vorrichtung zur Herstellung von Werkstücken aus durchhärtendem Werkstoff und Bereichen unterschiedlicher Härte, insbesondere Flanschkolbenbüchsen von Kraftstoffeinspritzpumpen**
Apparatus for manufacturing of work pieces of fully hardenable material with areas of differing hardness, in particular flanged piston sleeves for fuel injection pumps
Dispositif pour la fabrication des pièces constituées d'un matériau pouvant être trempé à coeur et ayant des zones de dureté différente, en particulier douilles de cylindre pour pompes d'injection de carburant

(30) Priorität: 06.11.1978 AT 7926/78
(43) Veröffentlichungstag der Anmeldung: 11.06.1980
(73) Patentinhaber: Friedmann & Maier Aktiengesellschaft, A-5400 Hallein bei Salzburg (AT)
(72) Erfinder: Zajak, Oswald, A-5400 Hallein (AT)
(74) Vertreter: Krause, Walter, Dr. Dipl.-Ing.

## Beschreibung

Die Erfindung bezieht sich auf eine Vorrichtung zur Herstellung von Werkstücken aus durchhärtendem Werkstoff und Bereichen unterschiedlicher Härte, nämlich, in einer Richtung, einem gehärteten Endbereich, einem ungehärteten zweiten Endbereich und einem dazwischenliegenden Übergangsbereich, insbesondere Flanschkolbenbüchsen von Kraftstoffeinspritzpumpen für Brennkraftmaschinen durch teilweises Eintauchen in ein Härtebad, wobei eine zumindest teilweise ebene Tragplatte vorgesehen ist, die Öffnungen aufweist, in die die Werkstücke einsteckbar sind.

Aufgrund unterschiedlicher Beanspruchungsarten ist es für viele Werkstücke, beispielsweise für Flanschkolbenbüchsen von Kraftstoffeinspritzpumpen für Brennkraftmaschinen, erforderlich, das Werkstück mit Bereichen unterschiedlicher Härte auszustatten. Dadurch sollen z.B. Kerbwirkungseinflüsse, die durch Anbringung eines Gewindes oder von Einstichen hervorgerufen werden, aufgenommen werden können. Eine bekannte Methode ist es, einen durchhärtenden Werkstoff mit mindestens 0,85 % Kohlenstoff zu verwenden und das Werkstück zur Gänze durchzuhärten. In einem eigenen nachfolgenden Arbeitsgang müssen dann die unter besonderer Beanspruchung, beispielsweise Zug- und Verdrehspannung, stehenden Partien durch Anlassen auf ein dehnfähiges Gefüge gebracht werden. Das notwendige Anlassen verursacht erhebliche Mehrkosten und hat außerdem den Nachteil, daß die Grenzen zwischen dem durchgehärteten Bereich und dem angelassenen Bereich nicht sehr genau definiert sind.

Eine andere Möglichkeit besteht darin, einen Werkstoff aus Einsatzstahl zu verwenden, wobei die stark beanspruchten Bereiche des Werkstückes durch Einsatzhärten widerstandsfähig gemacht werden. Bereiche, die zur Aufnahme von Zug- und Verdrehspannungen eine geringere Härte aufweisen müssen, müssen wieder in einem eigenen Arbeitsgang durch Anlassen dieser Bereiche oder durch Abarbeiten der Einsatzschicht an diesen Bereichen vor dem Härten des vorher eingesetzten Werkstückes auf die gewünschte Härte bzw. Weichheit gebracht werden. Auch diese Methode erfordert zusätzlichen Aufwand und verursacht erhebliche Mehrkosten.

Schließlich ist es auch möglich, die Werkstücke frei, z.B. mit einem Draht gehalten, in das Härtebad nur teilweise einzutauchen und damit nur teilweise zu härten. Hier ergibt sich jedoch der erhebliche Nachteil, daß der nicht ins Härtebad getauchte Bereich des Werkstückes aufgrund von Wärmeleitung im Werkstück und Strahlungswärme von der Oberfläche des Härtebades her einer undefinierten Wärmebehandlung unterzogen wird, sodaß der nicht eingetauchte Teil des Werkstückes ein nicht genau festlegbares Gefüge erhält.

Aus der DE-OS 1 816 141 ist auch eine Vorrichtung bekannt, mit der eine größere Anzahl stabförmiger Werkstücke, wie Spiralbohrer, gleichzeitig in ein Härtebad eingetaucht werden können. Diese Vorrichtung besteht aus einer Halteplatte mit einer Vielzahl von relativ nahe beieinander angeordneten sich zur Oberseite der Halteplatte hin erweiternden konischen Aufnahmelöchern für die Werkstücke. Die die Halteplatte durchsetzenden Werkstücke werden dabei an ihren Enden durch Bestreuen der Halteplatte mit körnigkantigem Material, wie z.B. Hartgußsand, in der Halteplatte festgelegt, wobei das körnigfkantige Material in die Aufnahmelöcher eindringt sich an der Oberfläche der Werkstücke bzw. der Aufnahmelöcher verkrallt. Mit dieser Vorrichtung ist die Erzielung sehr genau definierter Härtebereiche weder beabsichtigt noch möglich, insbesondere weil keine Vorsorge getroffen ist, um die Eintauchtiefe der Werkstücke bei allen vorkommenden Spiegelständen des Härtebades genau gleich und den Übergangsbereich möglichst klein zu halten.

Der Erfindung liegt die Aufgabe zugrunde, eine Vorrichtung der zuletzt genannten Art zu schaffen, welche jedoch eine genaue Herstellung der drei definierten Härtezonen des Werkstückes ermöglicht. Erfindungsgemäß wird dies dadurch erreicht, daß die zumindest teilweise ebene Tragplatte als Hitzeschild ausgebildet und an der Oberfläche des Härtebades aufschwimmbar ist und die Werkstücke so in die Öffnungen der Tragplatte einsteckbar sind, daß der nicht zu härtende zweite Endbereich des Werkstückes gegenüber dem Härtebad abgedeckt ist. Die Tragplatte dient dabei der Halterung der Werkstücke und gleichzeitig als Hitzeschild, wodurch die an der Plattenoberseite vorstehenden Teile der Werkstücke gegen die von der Oberfläche des Härtebades aufsteigende große Hitze abgeschirmt werden. Außerdem wird durch die Abdeckung bzw. den Hitzeschild die unerwünschte Wärmeanstrahlung des Härtebades stark unterbunden. Die Eintauchtiefe der Werkstücke in das Härtebad ist, im Gegensatz zu den bekannten Einrichtungen, genau und unabhängig vom Stand des Spiegels des Härtebades. Nach dem Umsetzen der Tragplatte mit den Werkstücken in ein Abschreckbad weisen somit die oberhalb der Tragplatte vorstehenden Teile das weiche Ursprungsgefüge und die unterhalb der Tragplatte in das Härtebad eingetaucht gewesenen Teile der Werkstücke das gewünschte harte Gefüge auf. Zwischen dem gehärteten und dem ungehärteten Bereich erstreckt sich ein verlaufendes Anlaßgefüge, dessen Breite durch die Lage des Werkstückes im Hitzeschild bestimmt ist.

In Weiterbildung der Erfindung kann die Vorrichtung zur Herstellung der teilgehärteten Werkstücke als Tragplatte mit einem umlaufenden, von der Tragplatte nach oben abstehenden Rand ausgebildet sein, sodaß die bestückte Vorrichtung auf dam Härtebad aufgrund dieser Formgebung schwimmfähig ist. In diesem Fall muß die mit den Werkstücken versehene Tragpiatte lediglich auf das Härtebad aufgesetzt werden und es ist keine eigene Haltevorrichtung erforderlich.

Die gewünschte Trennung in einen ungehärteten und einen gehärteten Bereich wird dann besonders exakt erreicht, wenn, nach einem weiteren Merkmal der Erfindung, die als Hitzeschild ausgebildete Tragplatte aus gepreßtem Grafit besteht, da dieser Werkstoff für die Funktion der Abschirmung besonders geeignet ist.

In Weiterbildung der Erfindung ist bei der Vorrichtung zur Herstellung der teilgehärteten Werkstücke vorgesehen, daß die Festlegung der Werkstücke an der Tragplatte durch die Form des Werkstückes selbst, beispielsweise durch den Flansch der Flanschkolbenbüchse, oder durch ein am Werkstück anzubringendes Anschlagstück erfolgt. Damit ist auf einfache Weise erreicht, daß alle Werkstücke um genau den gleichen Betrag an der Oberseite bzw. an der Unterseite der Tragplatte überstehen, ohne daß beim Einstecken der Werkstücke in die Öffnungen der Tragplatte besondere Sorgfalt und daher Zeit aufgewendet werden muß.

In Weiterbildung des Erfindungsgedankens kann weiter vorgesehen sein, daß die Länge des oberhalb der Tragplatte vorstehenden Teiles der Werkstückes durch Distanzhalter zwischen der Plattenoberfläche und dem der Festlegung des Werkstückes dienenden Teil desselben oder dem Anschlagstück variabel gestaltbar ist. Damit kann auf sehr einfache Weise bei festliegender Position der Tragplatte gegenüber der Oberfläche des Härtebades die Eintauchtiefe der Werkstücke und damit die Länge des zu härtenden Bereiches verändert werden. Es ist somit möglich, den Anteil jeder der drei Härtezonen an der Gesamtlänge des Werkstückes zu verändern. Die Distanzhalter können aus einfachen Beilagscheiben bestehen oder auch als an der Plattenoberfläche vorgesehene angeformte Ansätze ausgebildet sein.

Die Erfindung wird anhand eines Ausführungsbeispieles näher erläutert. Es zeigen
Figur 1 einen schematischen Teilquerschnitt durch einen ein Härtebad enthaltenden Behälter mit eingesetzter, mit werkstücken bestückter Tragplatte und
Figur 2 einen Schnitt durch eine in die Tragplatte eingesteckte Flanschkolbenbüchse in größerem Maßstab.

Fig. 1 zeigt einen Behälter 1, der mit einem Härtesalzbad 2 gefüllt ist. Auf der Oberfläche 8 des Härtesalzbades schwimmt eine Tragplatte 4, die einen umlaufenden Rand 10, der von der Tragplatte 4 nach oben stehend angeordnet ist, aufweist und die eine Vielzahl von Öffnungen 5 enthält, in die Flanschkolbenbüchsen 6, wie sie für Kraftstoffeinspritzpumpen verwendet werden, eingesteckt sind. Die Flanschkolbenbüchsen 6 liegen mit ihren Flanschen 7 aus Distanzhaltern 11, die ihrerseits auf der Tragplatte 4 sitzen. Die Tragplatte 4 liegt direkt auf der Oberfläche 8 des Härtesalzbades auf und sie ist nach Einstecken der Werkstücke in die Öffnungen 5 schwimmfähig. Es erübrigt sich somit eine besondere Haltevorrichtung für die Tragplatte 4.

Die Eintauchtiefe der Flanschkolbenbüchsen 6 in das Härtesalzbad 2 wird durch die Höhe der Distanzhalter 11 bestimmt.

In Fig. 2 ist eine Flanschkolbenbüchse 6, die in die Öffnung 5 einer Tragplatte 4 eingesteckt ist, in vergrößertem Maßstab dargestellt. Die Flanschkolbenbüchse 6 weist in ihrer Längsrichtung mehrere entsprechend der jeweiligen Funktion unterschiedliche Bereiche, nämlich den Gewindebereich 12, den Flanschbereich 13, den Halsbereich 14 und den die Zylinderbohrung 15, die Steuerbohrungen 16 und die Dichtfläche 17 beinhaltenden unteren Bereich 18 auf. Die Flanschkolbenbüchse 16 ist mit geringem Spiel in die Öffnung 5 der Tragplatte 4 eingesteckt und sie liegt mit ihrem Flansch 7 über einen Distanzhalter 11 an der Oberseite der Tragplatte 4 auf. In Fig. 2 ist strichliert auch die Oberfläche 8 des Härtesalzbades 2 eingezeichnet.

Bei der in den Fig. 1 und 2 dargestellten Lage der Tragplatte 4 gegenüber dem Härtesalzbad 2 ergeben sich am Werkstück drei genau definierte Härtezonen: der in das Härtesalzbad 2 eintauchende untere Bereich 18 wird voll der im Härtesalzbad herrschenden Temperatur ausgesetzt. Im Bereich zwischen der Oberfläche 8 des Härtesalzbades und der Unterseite des Flansches 7 herrscht eine entsprechend der Abschirmwirkung der Tragplatte 4 sich einstellende gegenüber der Badoberfläche niedrigere Temperatur, wodurch der Halsbereich 14 der Flanschkolbenbüchse 6 einer Wärmebehandlung mit niedrigerer Temperatur als der Badtemperatur unterzogen wird. Der Gewindebereich 12 und auch der Flanschbereich 13 der Flanschkolbenbüchse 6 liegen oberhalb des an der Oberseite der Tragplatte 4 aufliegenden Distanzhalters 11 und werdern daher durch die Tragplatte 4 gegen die vom Härtebad aufsteigende Hitze abgeschirmt. Wenn nach einer festgesetzten Behandlungsdauer im Härtesalzbad die Tragplatte 4 samt den Flanschkolbenbüchsen 6 in ein nicht dargestelltes, übliches Abschreckbad umgesetzt wird, verändert sich das Gefüge der Flanschkolbenbüchse 6 entsprechend der vorhergegangenen Wärmebehandlung. Der untere Bereich 18 der Flanschkolbenbüchse 6 wird entsprechend der ihm zukommenden Funktion sehr hart, in der Temperaturzwischenzone im Halsbereich 14 stellt sich ein verlaufendes Anlaßgefüge ein, wodurch es möglich ist, selbst bei Anordnung von Gewinden oder Einstichen ohne nachteilige Kerbwirkungseinflüsse auftretende Zug- und Verdrehkräfte aufzunehmen. Der Flanschbereich 13 und der Gewindebereich 12 behalten ihr welches Ursprungsgefüge, sodaß im Flanschbereich die auftretenden Biegespannungen und im Gewindebereich die auftretenden Zug- und Verdrehspannungen ohne Schaden aufgenommen werden können. Die Erfindung ermöglicht es daher, drei definierte Härtezonen ohne die sonst notwendige Nachbehandlung herzustellen. Die Kosten eines mittels der erfindungsgemäßen Vorrichtung hergestellten Flanschkolbenbüchse betragen nur einen Bruchteil jener Kosten, die entstehen, wenn in einem eigenen Arbeitsgang das Werkstück angelassen oder abgearbeitet werden muß.

## Patentansprüche

1. Vorrichtung zur Herstellung von Werkstücken aus durchhärtendem Werkstoff und Bereichen unterschiedlicher Härte, nämlich, in einer Richtung, einem gehärteten Endbereich, einem ungehärteten zweiten Endbereich und einem dazwischeniiegenden Übergangsbereich, durch teilweises Eintauchen in ein Härtebad, wobei eine zumindest teilweise ebene Tragplatte vorgesehen ist, die Öffnungen aufweist, in die die Werkstücke einsteckbar sind, dadurch gekennzeichnet, daß die zumindest teilweise ebene Tragplatte (4) als Hitzeschild ausgebildet, und an der Oberfläche (8) des Härtebades (2) aufschwimmbar ist und die Werkstücke (6) so in die Öffnungen (5) der Tragplatte (4) einsteckbar sind, daß der nicht zu härtende zweite Endbereich (12, 13) des Werkstückes (6) gegenüber dem Härtebad (2) abgedeckt ist.

2. Vorrichtung nach Anspruch 1, dadurch gekennzeichnet, daß die Tragplatte (4) einen umlaufenden, von ihr nach oben abstehenden Rand (10) aufweist, sodaß die bestückte Vorrichtung auf dem Härtebad (2) schwimmfähig ist.

3. Vorrichtung nach Anspruch 2, dadurch gekennzeichnet, daß die Tragplatte (4) aus gepreßtem Grafit besteht.

4. Vorrichtung nach Anspruch 2 oder 3, dadurch gekennzeichnet, daß die Festlegung der Werkstücke (6) an der Tragplatte (4) durch die Form des Werkstückes (6) selbst oder durch ein am Werkstück (6) anzubringendes Anschlagstück erfolgt.

5. Vorrichtung nach Anspruch 4, dadurch gekennzeichnet, daß die Länge des oberhalb der Tragplatte (4) vorstehenden Teiles des Werkstückes (6) durch Distanzhalter (11) zwischen der Plattenoberfläche und dem der Festlegung des Werkstückes (6) dienenden Teil desselben oder dem Anschlagstück variabel gestaltbar ist.

## Revendications

1. Dispositif pour réaliser des pièces d'oeuvre en matériau durcissable avec des zones de duretés différentes, à savoir selon une direction, une zone terminale durcie, une seconde zone terminale non durcie, et une zone de transition placée entre les deux zones précédentes, cette réalisation s'effectuant par immersion partielle dans un bain de durcissement, une plaque porteuse au moins partiellement plane étant prévue, qui comporte des ouvertures dans lesquelles les pièces d'oeuvre sont susceptibles d'être enfoncées, dispositif caractérisé en ce que la plaque porteuse au moins partiellement plane (4) constitue un bouclier thermique, et est susceptible de flotter sur la surface (8) du bain de durcissement (2), tandis que les pièces d'oeuvre (6) sont susceptibles d'être enfoncées dans les ouvertures (5) de cette plaque porteuse (4) de façon que la seconde zone terminale (12, 13), ne devant pas être durcie, de !a pièce d'oeuvre (6), est abritée vis-à-vis du bain de durcissement (2).

2. Dispositif selon la revendication 1, caractérisé en ce que la plaque porteuse (4) comporte un bord périphérique (10) partant de cette plaque vers le haut, de sorte que le dispositif ainsi équipé est susceptible de flotter sur le bain de durcissement (2).

3. Dispositif selon la revendication 2, caractérisé en ce que la plaque porteuse (4) est constituée de graphite pressé.

4. Dispositif selon l'une quelconque des revendications 2 et 3, caractérisé en ce que le positionnement de la pièce d'oeuvre (6) sur la plaque porteuse (4) est assuré par la forme de la pièce d'oeuvre (6) elle-même ou bien par une pièce de butée devant être rapportée sur la pièce d'oeuvre.

5. Dispositif selon la revendication 4, caractérisé en ce que la longueur de la partie de la pièce d'oeuvre (6) en saillie au-dessus de la plaque porteuse (4) est susceptible d'être réglée de façon variable par une entretoise (11) placée entre la surface supérieure de la plaque et la partie de la pièce d'oeuvre (6) servant au positionnement de celle-ci ou la pièce de butée.

## Claims

1. A device for the manufacture of parts made of a full-hardening material, with regions of different hardness, i.e., in one direction, one hardened and one unhardened end separated by a transition region, by partially dipping them into a hardening bath, providing an at least partially flat baseplate with openings for inserting the parts, characterized in that the at least partially flat baseplate (4) is formed as a heat-shield floatable on the surface (8) of the hardening bath (2), and the parts (6) may be inserted into the openings (5) of the baseplate (4) in such a way as to protect that end (12, 13) of each part (6) which is not to be hardened from the hardening bath (2).

2. A device as in claim 1, characterized in that the baseplate (4) is surrounded by a rim (10) projecting upwards, which will enable the entire device including the inserted parts to float on the hardening bath (2).

3. A device as in claim 2, characterized in that the baseplate (4) is made of pressed graphite.

4. A device as in claim 2 or 3, characterized in that the parts (6) are held on the baseplate (4) by their very shape, or by fixtures to be attached to the parts (6).

5. A device as in claim 4, characterized in that the length of that portion of each part (6) situated above the baseplate (4) may be adjusted by placing a spacer (11) between the surface of the plate and the portion of the part (6) used for holding it or the fixture.
